# EUROPÄISCHE PATENTANMELDUNG

(11) **EP 1 612 377 A1**
(43) Veröffentlichungstag der Anmeldung: **04.01.2006**
(21) Anmeldenummer: 04012884.5
(22) Anmeldetag: 29.06.2004
(51) Int. Cl.: F01L 3/20

(54) **Ventil für Verbrennungsmotoren**

(71) Anmelder: König, Jürgen, 59067 Hamm (DE)
(72) Erfinder: König, Jürgen, 59067 Hamm (DE)

(57) **Zusammenfassung**

Es wird eine Änderung der Gaswechselventilform bei Verbrennungsmotoren vorgeschlagen. Die nach dem Stand der Technik durchweg runde Bauform, soll durch eine optimierte, dem Verbrennungsraum angepasste Bauform ersetzt werden. Das Ziel ist hierbei eine strömungsgünstigere Geometrie, bei gleichzeitig optimierter Flächenausnutzung, einzusetzen. Da die Gasführung einen großen Einfluss auf die Leistungsentfaltung hat, ist dadurch eine wesentliche Steigerung möglich.

## Beschreibung

Es wird der Einsatz von Ein- und Auslassventilen für die Gassteuerung bei Verbrennungsmotoren beschrieben, die von der herkömmlichen runden Bauform abweichen.

Hierbei sind alle Formgebungen gemeint, die von der runden Form abweichen, ganz gleich welche Form zum Einsatz kommt. Um die Leistung und den Wirkungsgrad eines Verbrennungsmotors zu optimieren (ganz gleich ob es sich um einen Otto-Motor, oder einen Dieselmotor handelt, mit Aufladung oder auch ohne) ist es sinnvoll den Füllgrad des Verbrennungsraumes im Volllastbereich möglichst hoch zu halten.

Dies kann jedoch nur erreicht werden, wenn alle Strömungswiderstände im Einlass- und Auslassbereich niedrig gehalten werden. Ein wesentlicher Schwachpunkt an der herkömmlichen (runden) Ventil-Bauweise ist die fehlende Ausnutzung der verfügbaren Zylinderkopfoberfläche. Bei den von der runden Form abweichenden Ventilen ist hingegen sogar mit nur 2 Ventilen, eine optimale Nutzung der zur Verfügung stehenden Fläche möglich. Hierbei ist eine wesentliche Leistungssteigerung möglich. Technisch aufwendige Konstruktionen, wie z.B. Mehrventiltechnik könnten dadurch überflüssig werden. Nachteile dieser Erfindung sind die erhöhten Anforderungen an die Maßhaltigkeit, sowie die schwierigere Herstellbarkeit und die erforderliche Verdrehsicherheit (z.B. eine zusätzliche Führung im Ventilschaftbereich). Aus Fertigungstechnischer Sicht halte ich diese Probleme jedoch für lösbar, so dass generell eine Herstellbarkeit gegeben ist, die zu ähnlichen Standzeiten, wie in einer runden Bauform üblich, führt.

## Patentansprüche

1. Verbrennungsmotoren dessen Gaswechselventil - Dichtflächen von der runden Bauform abweichen.

2. Verbrennungsmotoren dessen Gaswechselventile im Schaftbereich konstruktiv eine Verdrehsicherheit beinhalten.

3. Verbrennungsmotoren mit mindestens einem Gaswechselventil nach den Ansprüchen 1 bis 2.
